# EUROPÄISCHE PATENTSCHRIFT

(11) **EP 0 530 457 B1**
(45) Veröffentlichungstag und Bekanntmachung des Hinweises auf die Patenterteilung: **09.10.1996**
(21) Anmeldenummer: 92110899.9
(22) Anmeldetag: 27.06.1992
(51) Int. Cl.: G07D 13/00, G07F 19/00

(54) **Kassette für flexible Blätter**
Cassette for flexible sheets
Cassette pour feuilles flexibles

(30) Priorität: 04.09.1991 CH 2592/91
(43) Veröffentlichungstag der Anmeldung: 10.03.1993
(73) Patentinhaber: MARS INCORPORATED, McLean, Virginia 22101-3883 (US)
(72) Erfinder: Gerlier, André, F-74140 Sciez (FR)
(74) Vertreter: Burke, Steven David

(56) Entgegenhaltungen:
- EP-A- 0 069 460
- WO-A-79/01055
- WO-A-82/00285
- DE-A- 3 834 062
- US-A- 4 731 523

## Beschreibung

Die Erfindung bezieht sich auf eine Kassette für flexible Blätter.

Solche Kassetten für flexible Blätter eignen sich beispielsweise zum Transport von Banknoten zwischen einer Zentrale und einem Dienstleistungs-Automaten sowie als Vorratskammer für die Banknoten im Dienstleistungs-Automaten.

Es ist eine Kassette für flexible Blätter dieser Art aus der DE-OS 23 37 398 bekannt. Eine Anpresseinrichtung für einen Stapel, die eine im Gehäuse geführte Andruckplatte und eine Feder umfasst, hält die Blätter im Stapel zusammen. Platzsparende Anordnungen der Anpresseinrichtung zeigen die DE-OS 28 51 607 mit Federn sowie die DE-OS 29 07 277 und die EP-175 175 mit motorischen Antrieben.

Solche Kassetten sind ausserhalb des Dienstleistungs-Automaten fest verschlossen und können nur durch Berechtigte mit einem Schlüssel geöffnet werden. Die Kassetten weisen einem zum Austausch des Stapels abhebbaren Deckel und eine Oeffnung für die Ein- bzw. Ausgabe von Blättern auf, die beide verschliessbar sind. Eine Verschlussvorrichtung in Form eines vor die Oeffnung für die Ein- bzw. Ausgabe schiebbaren Lamellenbandes ist aus der DE-OS 29 49 344 bekannt.

Die Research Disclosure December 1984, No. 24820, zeigt eine Einrichtung zum Stapeln von Banknoten mit einer vorbestimmten Abmessung, bei der ein Stempel die Banknote durch die Oefffnung hindurch in die Kassette stopft. Vorrichtungen zum Stapeln von flexiblen Blättern mit unterschiedlichen Abmessungen und zum Aufnehmen derselben vom Stapel beschreiben die schweizerischen Patentgesuche No. 02 566/90-1 und No. 01 031/91-8. Der Inhalt der beiden Patentgesuche und der Research Disclosure ist ausdrücklich ein Teil dieser Beschreibung.

DE-A-3834062 beschreibt eine Kassette nach dem Oberbegriff des Anspruchs 1.

Der Erfindung liegt die Aufgabe zugrunde, eine Kassette für flexible Blätter zu schaffen, die Platz für zwei Blätterstapel bei optimaler Ausnützung des Innenraums der Kassette bietet.

Die genannte Aufgabe wird erfindungsgemäss durch die Merkmale des Anspruchs 1 gelöst.

Nachfolgend werden Ausführungsbeispiele der Erfindung anhand der Zeichnungen näher erläutert.

Es zeigt:
- Figur 1: einen Gehäuseeinsatz für eine Kassette mit zwei Stapeln aus Blättern,
- Figur 2: ein Kassettenende mit einem Verschluss aus Lamellenbändern in einem Kassettenkanal vor einem Zuführsystem für die Blätter,
- Figur 3: das Kassettenende mit dem integrierten Zuführsystem,
- Figur 4: das Zuführsystem, bestehend aus einem Deckbandsystem am Kassettenende und einer Zuführeinrichtung im Kassettenkanal,
- Figur 5: das Deckbandsystem und die Zuführeinrichtung im Betrieb,
- Figur 6: das mit einem Verschlusskeil blockierte Deckbandsystem und die in eine Wand des Kassettenkanals zurückgezogene Zuführeinrichtung und
- Figur 7: das Deckbandsystem im Querschnitt.

In der Figur 1 bedeutet 1 einen im wesentlichen quaderförmigen Gehäuseeinsatz einer Kassette für flexible Blätter 2, der zwei auf Schienen 3 gelagerte Andruckplatten 4, 5 aufweist, wobei die Schienen 3 im Gehäuseeinsatz 1 so zwischen zwei einander gegenüberliegenden Seiten 6, 7 angeordnet sind, dass die Andruckplatten 4, 5 auf den Schienen 3 unbehindert und parallel ausgerichtet zwischen den beiden Seiten 6, 7 verschiebbar sind. Mittels eines Federzuges 8 bzw. 9 wird die Andruckplatte 4 bzw. 5 gegen eine Innenfläche der ihr zugewandten Seite 6 bzw. 7 gepresst. Die Seiten 6, 7 weisen Oeffnungen 10, 11 auf, durch die hindurch Blätter 2 transportierbar und wenigstens auf die Andruckplatten 4, 5 ablegbar sind. Die beiden Oeffnungen 10, 11 sind mindestens so gross wie die Fläche eines grössten Blatts 2 aus einem vorbestimmten Satz von verschiedenen Abmessungen. Die Blätter 2 können auf der Andruckplatte 4 bzw. 5 einen Stapel 12 bzw. 13 bilden.

Beispielhaft sind nach dem Einfüllen alle Blätter 2, die Banknoten eines kleinen Nennwerts sind, im ersten Stapel 12 enthalten, während der zweite Stapel 13 leer ist. Die zweite Andruckplatte 5 liegt daher an der Innenwand der zweiten Seite 7 an. Die erste Andruckplatte 4 wird durch den ersten Stapel 12 gegen die Kraft des ersten Federzugs 8 gegen die zweite, an der Innenwand der zweiten Seite 7 anliegende Andruckplatte 5 verschoben, wobei diese Verschiebung durch die Konstruktion der Federzüge 8, 9 begrenzt sein kann. Im Betrieb nimmt ein hier nicht gezeigter Dienstleistungs-Automat Banknoten grösserer Nennwerte zum Wechseln entgegen, legt sie auf dem zweiten Stapel 13 ab und kann als Wechselgeld eine vorbestimmte Zahl der Banknoten des kleineren Nennwertes vom ersten Stapel 12 abgeben. Da die Zahl der ausgegebenen Blätter 2 immer grösser als die der eingenommenen ist, reicht für diese Betriebsart eine einzige Kassette aus.

Anstelle der Federzüge 8, 9 sind auch pneumatische oder elektromotorische Antriebe zum Bewegen der Andruckplatten 4, 5 und zur Erzeugung der Anpresskraft verwendbar.

Nur die Summe aus den Höhen der beiden Stapel 12, 13 ist begrenzt, da sich die verschiebbaren Andruckplatten 4, 5 entsprechend auf den Schienen 3 einstellen. Die Kassette kann daher optimal gefüllt sein.

Der Gehäuseeinsatz 1 ist in einem hier nur teilweise gezeichnetem Gehäuse 14 untergebracht, das die Aussenwand der Kassette bildet und den Gehäuseeinsatz 1 bis auf die gemeinsamen Oeffnungen 10, 11 allseitig umgibt. Die Stapel 12, 13 sind durch einen hier nicht gezeigten, mit einem Sicherheitsschloss verschliessbaren Deckel des Gehäuses 14 zugänglich.

Im Raum zwischen dem Gehäuseeinsatz 1 und einer zu den Schienen 3 parallelen Wand des Gehäuses 14 kann wenigstens ein Verschlussmittel 15 bzw. 16 angeordnet sein, das mit einer parallel verschiebbaren Verschlussplatte 17 bzw. 18 verbunden ist. Die Verschlussplatten 17, 18 sind paarweise auf der Aussenwand der beiden Seiten 6, 7 angeordnet. In der einen Stellung sind die Oeffnungen 10, 11 freigegeben und in der anderen sicher verschlossen.

Diese Kassette weist den Vorteil auf, dass mit den beiden Stapeln 12, 13 der Innenraum der Kassette optimal genutzt wird, da sich die Lage der Anpressplatten 4, 5 entsprechend der Höhe der Stapel 12, 13 einstellen und für beide Stapel 12, 13 zusammen immer der ganze Innenraum verfügbar ist, und dass für einen Dienstleistungs-Automat zum Wechseln von Banknoten nur eine einzige Kassette notwendig ist.

Mit Vorteil sind die beiden vor den Oeffnungen 10 und 11 angeordneten Paare der Verschlussplatten 17, 18 miteinander gekoppelt, so dass sie durch die Verschlussmittel 15, 16 gleichzeitig vor die Oeffnungen 10, 11 geschoben werden, wenn die Kassette dem Dienstleistungs-Automaten entnommen wird. Vorzugsweise werden die Verschlussplatten 17, 18 von gegenüberliegenden Berandungen der Oeffnungen 10, 11 her gegeneinander über diese Oeffnungen 10, 11 verschoben, bis die Verschlussplatten 17, 18 sie je zur Hälfte überdecken und sie gemeinsam verschliessen. In dieser Stellung verriegeln die Verschlussmittel 15, 16 die Verschlussplatten 17, 18 und verhindern damit, dass ausserhalb des Dienstleistungs-Automaten Blätter 2 der Kassette entnommen werden können.

In der Figur 2 weist das Gehäuse 14 mit Vorteil ein Fenster 19 in einer von seinen Seitenwänden auf, welches derart angeordnet ist, dass beim Einschieben der Kassette in einen Kassettenkanal 20 des Dienstleistungs-Automaten ein an einer Kanalwand 21 des Kassettenkanals 20 angebrachtes Freigabemittel 22 durch das Fenster 19 hindurch in das Gehäuse eindringt und in die Verschlussmittel 15, 16 eingreift. Im Kassettenkanal 20 sind an zwei gegenüberliegenden Kanalwänden 21 je ein Zuführsystem 23 angeordnet, die die Blätter 2 von einer Annahme- und Prüfstelle des Dienstleistungs-Automaten auf die Stapel 12, 13 (Figur 1) befördern oder die Blätter 2 von den Stapeln 12, 13 aufnehmen und zu einer Ausgabestelle des Dienstleistungs-Automaten transportieren. Das Freigabemittel 22 ermöglicht ein genaues Ausrichten der Kassette auf die beiden Zuführsysteme 23. Gleichzeitig entriegeln sich die Verschlussplatten 17, 18 und ziehen sich daraufhin selbsttätig von den Oeffnungen 10, 11 (Figur 1) zurück, um diese für Blattransporte freizugeben.

Die Verschlussplatten 17, 18 sind mit Vorteil als Lamellenband ausgeführt, das in seiner Verschieberichtung flexibel ist und mittels der Verschlussmittel 15, 16 leicht um die 90° Biegung in die in der Zeichnung gestrichelt gezeichnete "Offen"-Stellung zurückziehbar ist. Andererseits ist das Lamellenband senkrecht zur Verschieberichtung starr genug, um einen sicheren Verschluss der Oeffnungen 10, 11 zu gewährleisten. Zur Schonung der Deckblätter der Stapel 12, 13 können die Lamellenbänder über den Stapel 12, 13 abgerollt statt geschoben werden.

Beispielhaft ist vor der ersten Oeffnung 10 das aus der eingangs erwähnten Research Disclosure bekannte Zuführsystem 23 angeordnet. Ein Transportweg 24 führt das Blatt 2 über die Oeffnung 10 und richtet es dort genau aus. Mittels eines Stempels 25 wird das Blatt 2 durch die Oeffnung 10 hindurch auf den Stapel 12 gestossen, nachdem die Verschlussplatten 17, 18 die Oeffnung 10 freigegebenen haben. Die Innenwand der Seite 6 weist in die Oeffnung 10 hineinragende Niederhalter auf, die als Rückhaltemittel und Begrenzung für den ersten Stapel 12 dienen.

Vor der zweiten Oeffnung 11 kann dasselbe Zuführsystem 23 angeordnet sein.

Mit Vorteil kann die Kassette mit dem Dienstleistungs-Automat austauschbare Informationen speichern, um die Sicherheit im Betrieb und gegen Manipulationen an der Kassette zu erhöhen. Die Informationen können Angaben über den Inhalt der Stapel 12, 13 und die Nummer der Kassette bzw. des Dienstleistungs-Automaten umfassen. Ein im Kassettenkanal 20 angeordnetes Uebertragungsmittel 26, das mit dem Dienstleistungs-Automaten verbunden ist, ist zum Lesen und Verändern des Inhalts eines Speichermediums 27 in der Kassette eingerichtet. Das Uebertragungsmittel 26 liest die Information wenigstens einmal nach dem Einsetzen der Kassette in den Kassettenkanal 20 aus und erzeugt für den Dienstleistungs-Automaten ein Bereit-Signal. Dem Speichermedium 27 kann nach jedem Blattransport ein Protokoll übermittelt werden, so dass nach dem Entnehmen der Kassette aus dem Dienstleistungs-Automaten, z. B. in einer Zentrale, der entsprechend dem Protokoll zu erwartende Inhalt der Kassette mit dem tatsächlichen Inhalt der Stapel 12, 13 verglichen werden kann. Beispielhaft ist das Uebertragungsmittel 26 auf dem einen, durch das Fenster 19 in das Gehäuse 14 einschiebbaren Ende des Freigabemittels 22 angeordnet, während das Speichermedium 27 z. B. im Verschlussmittel 15 untergebracht ist.

Der Gehäuseeinsatz 1 in der Figur 3 weist auf den Aussenseiten der Seiten 6, 7 (Figur 1) die angeflanschten Zuführsysteme 23 vor den Oeffnungen 10, 11 (Figur 1) auf, die die Stapel 12, 13 (Figur 1) auf den Seiten 6, 7 begrenzen. Die Zuführsysteme 23 befinden sich innerhalb des Gehäuses 14 und sind daher zusammen mit dem Gehäuse 14 aus dem Kassettenkanal 20 (Figur 2) entfernbar. Diese Anordnung besitzt den Vorteil, dass die Kassette besonders widerstandsfähig gegen eine Manipulation sicherbar ist, da das Gehäuse 14 nur kleine, nach aussen sich öffnende Schlitze 28 aufweist, die anstelle der grossen Oeffnungen 10, 11 zu verschliessen sind.

Jedes Zuführsystem 23 weist wenigstens ein Tor 29 auf, durch das hindurch das Blatt 2 (Figur 1) zum Ablegen z. B. auf den Stapel 12 bzw. zum Ausgeben an den Dienstleistungs-Automaten transportiert wird. Als Zuführsysteme 23 sind beispielhaft die Vorrichtungen der einleitend erwähnten Patentgesuche verwendbar.

Unmittelbar vor jedem Tor 29 der Zuführsysteme 23 ist der Schlitz 28 in einem vorbestimmten Abstand zum Tor 29 angeordnet, wobei jedes aus dem Schlitz 28 und dem Tor 29 gebildete Paar einen Durchlass 28, 29 von vorbestimmten Abmessungen bildet. In einen zwischen dem Schlitz 28 und dem Tor 29 begrenzten Raum können die Verschlussmittel 15, 16 wenigstens eine der Verschlussplatten 17; 18 einschieben und so den Durchlass 28, 29 sperren. Auf jeden Durchlass 28, 29 ausgerichtet schliessen sich ausserhalb der Kassette die Transportwege 24, 24' an, die von den Schlitzen 28 durch die Kanalwand 21 hindurch in den Dienstleistungs-Automaten führen. Jede der Oeffnungen 10, 11 oder jeder Durchlass 28, 29 kann auch mit hier nicht gezeigten verriegelbaren Klappen oder Falttüren versperrbar sein.

Die in den einleitend erwähnten Patentgesuchen beschriebenen Vorrichtungen sind in der Figur 4 mit Vorteil als in zwei Teile trennbare Systeme gestaltet, da der eine Teil, ein Deckbandsystem 30, nicht nur beim Blattransport mitwirkt, sondern auch an jeder Seite 6, 7 (Figur 1) die Ausbildung eines rolladenartigen Verschlusses des Gehäuses 14 ermöglicht.

Die Anordnung des Deckbandsystems 30 wird im folgenden beispielhaft auf der einen Seite 6 des Gehäuseeinsatzes 1, 1' beschrieben. Das Deckbandsystem 30 umfasst einen auf Gleitschienen 31 über den Stapel 12 verschiebbaren Wagen 32 als Träger zweier äusseren Führungsrollen 33, 34, zwei Umlenkrollen 35, 36 an den Enden der Gleitschienen 31 sowie zwei auf Bandwickelrollen 37 aufwickelbare Deckbänder 38, 39. Die Achsen aller Rollen 33 bis 37 sind zueinander parallel und quer zur Richtung der Gleitschienen 31 ausgerichtet.

Die Gleitschienen 31 sind beidseits der Oeffnung 10 parallel zu ihrer Berandung angeordnet und führen den Wagen 32 über den Stapel 12. Der Wagen 32 ist auf den Gleitschienen 31 soweit verschiebbar, dass sich in jeder Endstellung 40 bzw. 41 die Führungsrollen 33, 34 ausserhalb der Oeffnung 10 befinden. In der Zeichnung befindet sich der Wagen 32 in der Endstellung 40.

Die Durchmesser der Führungsrollen 33, 34 sind gleich gross und legen den Abstand zwischen einer mit der Aussenseite der Seite 6 zusammenfallenden Deckblattebene des Stapels 12 und einer zu ihr parallelen Verschlussebene 42 fest. Die Achsen der äusseren Führungsrollen 33, 34 sind in einem vorbestimmten Abstand, der etwa dem dreifachen Durchmesser der Führungsrollen 33, 34 entspricht, in einem Rahmen des Wagens 32 befestigt. Ausserhalb der beiden Endstellungen 40, 41 sind im Gehäuse 14 die beiden Umlenkrollen 35, 36 untergebracht, wobei die Verschlussebene 42 die Rollen 33 bis 36 tangential berührt.

Die beiden Deckbänder 38, 39 weisen eine durch das Gehäuse 14 vorbestimmte Breite auf, die um ein vorbestimmtes Mass grösser ist als das breiteste Blatt 2 (Figur 2). Das erste Deckband 38 ist auf der Aussenwand der Seite 6 in der unmittelbaren Nähe der ersten Umlenkrolle 35 in einem ersten Fixpunkt 43 befestigt. In der Deckblattebene des Stapels 12 ist das Deckband 38 bis zur ersten Führungsrolle 33 gegen die Oeffnung 10 vorgezogen, wird aus dieser Ebene um die erste Führungsrolle 33 herum um 180° in die Verschlussebene 42 umgeleitet und erstreckt sich dort als erstes Abschlussband bis zur ersten Umlenkrolle 35, die das Deckband 38 in das Gehäuse 14 ablenkt. Das zweite Deckband 39 ist an einem zweiten Fixpunkt 44 in der unmittelbaren Nähe der zweiten Umlenkrolle 36 auf der Aussenwand der Seite 6 angeschlagen und ist über die Oeffnung 10 hinweg zur zweiten Führungsrolle 34 gezogen, diese umschlingend setzt sich das zweite Deckband 39 in der Verschlussebene 42 als zweites Abschlussband zur zweiten Umlenkrolle 36 fort, wo auch das zweite Deckband 39 im Gehäuse 14 verschwindet. Die beiden Deckbänder 38, 39 werden im Gehäuse 14 auf die Bandwickel 37 unter Spannung auf- und abgerollt, wenn der Wagen 32 sich auf der Gleitschiene 31 über den Stapel 12 bewegt wird. Die beiden Abschlussbänder versperren als Rollverschluss die Kassette in der Verschlussebene 42. Die Deckbänder 38, 39 können auch mit linearen Federzügen anstelle der Bandwickel 37 gestrafft werden.

Im Kassettenkanal 20, 20' weisen die Kanalwände 21 zwei gegenüberliegende Vertiefungen 45 auf, in denen je eine Zuführeinrichtung 46 angeordnet ist. Die Zuführeinrichtung 46 ist senkrecht zur Kanalwand 21 gegen die Kassette hin bewegbar, um in der einen Stellung, wenn die Zuführeinrichtung 46 ganz in die Vertiefung 45 zurückgefahren ist, das Entnehmen bzw. das Einsetzen der Kassette zu ermöglichen und um in der anderen, der Arbeitsstellung, zusammen mit dem Deckbandsystem 30 das ganze Zuführsystem 23 (Figur 3) zu bilden.

Die Zuführeinrichtung 46 weist eine zu der Gleitschiene 31 parallele Gleitbahn 47 von gleicher Länge auf. Sie trägt einen motorisch angetriebenen verschiebbaren Gleiter 48 mit einer mittleren Führungsrolle 49, die auf der dem Deckbandsystem 30 zugewandten Seite angeordnet ist und eine zu den Achsen der Rollen 33 bis 36 parallel ausgerichtete Achse aufweist. Die mittleren Führungsrolle 49 spannt mindestens ein über Lenkrollen 50, 51 geführtes Endlosband 52 auf. Das Endlosband 52 kann auch aus einer Vielzahl paralleler Saiten gebildet sein.

Beim Zustellen der Zuführeinrichtung 46 auf das Deckbandsystem 30 koppelt der Gleiter 48 selbsttätig mit dem Wagen 32. Der Wagen 32 besitzt daher keinen eigenen Antrieb und ist nur mit dem Gleiter 48 zusammen verschiebbar. Das Zuführsystem 23 ermöglicht ein gleitfreies Abwälzen des als Deckblatt auf dem Stapel 12 ablegten Blatts 2 bzw. beim Abheben des Deckblatts vom Stapel 12. Die Verfahren zum Blattransport sind in den beiden eingangs erwähnten Patentgesuchen eingehend beschrieben. Beispielsweise kann genau zwischen den im Rahmen des Wagens 32 gelagerten Achsen der äusseren Führungsrollen 33, 34 eine Nut 53 im Rahmen des Wagens 32 eingelassen sein. Die beidseits verlängerte Achse der mittleren Führungsrolle 49 wird beim Zustellen der Zuführeinrichtung 46 zum Koppeln des Gleiters 48 mit dem Wagen 32 in die Nut 53 abgesenkt.

Während des Zustellens der Zuführeinrichtung 46 können zwischen dem Dienstleistungs-Automaten und der Kassette auch gleichzeitig notwendige elektrische oder pneumatische Verbindungen hergestellt werden.

In der Arbeitsstellung liegt das Endlosband 52 zwischen den beiden Rollen 35, 50 und der ersten äusseren Führungsrolle 33 sowie zwischen der zweiten äusseren Führungsrolle 34 und den beiden Rollen 36, 51 auf dem als Abschlussband bezeichneten Teil der Deckbänder 38, 39 auf und bilden Fortsetzungen der Transportwege 24, 24'. Das Endlosband 52 ist wegen der zwischen die beiden äusseren Führungsrollen 33, 34 geschobenen mittleren Führungsrolle 49 bis auf einen vorbestimmten Abstand auf die Deckblattebene des Stapels 12 abgesenkt, wobei es auf die beiden äusseren Führungsrollen 33, 34 abgestützt ist.

In wenigstens einer Endstellung 40 bzw. 41 des Wagens 32 ist mit Vorteil ein verschiebbarer Verschlusskeil 54 angeordnet, der zwischen die äusseren Führungsrollen 33, 34 zum Blockieren des Wagens 32 einschiebbar ist und die Kassette völlig verschliesst.

Beispielhaft ist in der Arbeitsstellung der Verschlusskeil 54 vom Verschlussmittel 15 gefedert gegen die Verschlussebene 42 gedrückt. Befindet sich der Wagen 32 in der Endstellung 40 bzw. 41, wird der Verschlusskeil 54 von der mittleren Führungsrolle 49 und dem Endlosband 52 niedergehalten. In einer anderen Stellung des Wagens 32 gemäss der Figur 5 steht der Verschlusskeil 54 an dem einen Deckband 38 bzw. 39 (Figur 4) an.

Im Kassettenkanal 20 in der Figur 6 ist die an einer der beiden Kanalwänden 21 angeordnete Zuführeinrichtung 46 ganz in die Vertiefung 45 zurückgefahren. Das Endlosband 52 ist von den Deckbändern 38, 39 getrennt und direkt zwischen den beiden Lenkrollen 50, 51 (Figur 4) über die mittlere Führungsrolle 49 gespannt.

Der Verschlusskeil 54 füllt einen von den beiden äusseren Führungsrollen 33, 34 begrenzten Raum vollständig aus, durch den hindurch die Blätter 2 in der Arbeitsstellung auf den bzw. vom Stapel 12 transportiert werden. Das Verschlussmittel 15 ist verriegelt und verhindert über ein Gestänge 55 das Verschieben des Verschlusskeils 54, solange sich die Kassette ausserhalb des Dienstleistungs-Automaten befindet.

Sobald die Kassette völlig in den Kassettenkanal 20 eingeschoben ist und das Freigabemittel 22 (Figur 2) über das Verschlussmittel 15 den Verschlusskeil 54 freigegeben hat, erhält der Dienstleistungs-Automat vom Freigabemittel 22 das Bereit-Signal, das dem Dienstleistungs-Automaten mindestens die Anwesenheit einer vorbestimmten Kassette anzeigt. Die beiden Zuführeinrichtungen 46 bewegen sich gegeneinander, bis sie sich mit den beiden Deckbandsystemen 30 zu den beiden Zuführsystemen 23 (Figur 3) vereinigen, wobei die mittlere Führungsrolle 49 auf den freigegebenen Verschlusskeil 54 drückt und ihn, z. B. gegen die Wirkung einer Feder 56 im Verschlussmittel 15, in das Gehäuse 14 hinein verschiebt, bis er bündig zur Aussenwand der Seite 6 ist. Die Behinderung des Wagens 32 ist aufgehoben und der Dienstleistungs-Automat kann den vorgesehenen Betrieb aufnehmen.

Das Entnehmen der Kassette wird vorzugsweise nur in einer der beiden Endstellungen 40, 41 (Figur 4) des Wagens 32 ermöglicht, da dann ein einziger Verschlusskeil 54 nötig ist. Beispielsweise kann über ein hier nicht gezeigtes Kommandogerät im Kassettenkanal 20 ein Freigabebefehl für die Kassette eingegeben werden. Die Zuführeinrichtungen 46 werden wieder in die Vertiefungen 45 zurückgezogen, wobei auf jeder Seite 6, 7 (Figur 1) einer der beiden Verschlusskeile 54 zwischen die äusseren Führungsrollen 33, 34 geschoben wird. In dieser Zeit kann der Uebermittlungskopf 26 (Figur 3) den Inhalt des Speichermediums 27 (Figur 3) ergänzen oder nachführen. Eine hier nicht gezeigte Verriegelung wird anschliessend aufgehoben und die Kassette kann aus dem Kassettenkanal 20 gezogen werden. Sobald das Freigabemittel 22 sich aus dem Verschlussmittel 15 löst, verriegeln sich der eingeschobene Verschlusskeil 54 in seiner Stellung zum Verschliessen des Gehäuses 14. Mit Vorteil weist die Kassette Lamellenbänder für die Deckbänder 38, 39 auf, die in der Abrollrichtung der Deckbänder 38, 39 flexibel sind und senkrecht dazu starr sind, damit der Inhalt der Kassette besser geschützt ist. Weist jede Seite 6, 7 nur einen einzigen Verschlusskeil 54 auf, reicht ein Lamellenband zum Verschliessen der Kassette aus.

Gemäss der Figur 7, einem Schnittbild in der Ebene A-A' der Figur 4, springen die den Zuführeinrichtungen 46 zugewandten Wände 57 des Gehäuseeinsatzes 1, 1' seitlich als Nasen 58, 59 über die als Abschlussband des Rollverschlusses dienenden Teile 60 der Deckbänder 38 (Figur 4), 39 vor. Einspringende Winkel bei beiden Nasen 58, 59 führen die als Abschlussband dienenden Teile 60 seitlich im Gehäuseeinsatz 1, 1' und erhöhen die Stabilität des Rollverschlusses. Der Abstand zwischen den Nasen 58, 59 ist mindestens so gross wie die Abmessung des grössten Blatts 2 aus einem vorbestimmten Satz der von der Kassette annehmbaren Blätter 2.

Das Gehäuse 14 kann, wie gezeigt, bündig an die Wände 57 des Gehäuseeinsatzes 1, 1' anschliessen oder die Wände 57 sind Teil des Gehäuses 14, an die sich der Gehäuseeinsatz 1, 1' im Innern des Gehäuses 14 eng anschmiegt. Der in den Gleitschienen 31 geführte Wagen 32 spannt mit den äusseren Führungsrollen 33, 34 (Figur 4) das Deckband 39 über den Stapel 12 und begrenzt diesen gegen die Oeffnung 10. Eine zu den Schienen 3 (Figur 1) parallele Seitenwand des Gehäuseeinsatzes 1, 1' weist eine Durchreiche 61 auf, die zum Entnehmen der Blätter 2 genügend gross ist. Die Durchreiche 61 ist mit einem abnehmbaren oder als Türe 62 ausgebildeten Teil des Gehäuses 14 abgedeckt und fest verschliessbar, damit nur in der Zentrale ein schnelles Laden oder Entnehmen der gestapelten Blätter 2 möglich ist.

Statt der gezeigten symmetrischen Ausführungen in den Figuren 1 und 2 kann die Oeffnung 10 bzw. 11 (Figur 1) nur mit einer einzigen Verschlussplatte 17 bzw. 18 (Figur 1) verschliessbar sein.

## Patentansprüche

1. Kassette zur Aufnahme flexibler Blätter (2) in einem ersten und einem zweiten Stapel (12, 13), mit einem Gehäuse (14) mit einem zu öffnenden Deckel, einem Stapelbereich für den ersten und den zweiten Stapel in dem Gehäuse, einer ersten und einer zweiten Andruckplatte (4, 5), die in dem Stapelbereich unabhängig voneinander im wesentlichen parallel ausgerichtet auf einer gemeinsamen Achse verschiebbar sind, um den ersten und den zweiten Stapel zu begrenzen, einer ersten Einrichtung (10; 23) mit einer Öffnung (10; 28, 29) zum Transport eines Blatts zu und/oder von dem ersten Stapel, einer zweiten Einrichtung (11; 23) mit einer Öffnung (11) zum Transport eines Blatts zu und/oder von dem zweiten Stapel, wobei die erste und die zweite Andruckplatte (4, 5) zur ersten bzw. zweiten Einrichtung hingedrückt werden, und mit einer Verschlußeinrichtung (15, 16, 17, 18; 60) zum Verschließen der Öffnungen der ersten und der zweiten Einrichtung;
**dadurch gekennzeichnet,** daß die erste und die zweite Einrichtung (10; 23; 11) so angeordnet sind, daß sie mit dem ersten und dem zweiten Stapel an einem ersten bzw. einem zweiten Ende des Stapelbereichs zusammenwirken, daß die erste und die zweite Andruckplatte (4, 5) in im wesentlichen entgegengesetzte Richtungen vorgespannt sind und daß die zweite Andruckplatte (5) mindestens in einem Bereich unterschiedlicher Positionen der ersten Andruckplatte (4) von dem zweiten Ende des Stapelbereichs bis Unmittelbar an die erste Andruckplatte verschiebbar ist, wodurch mindestens ein Teil des Stapelbereichs wahlweise entweder von dem ersten oder dem zweiten Stapel eingenommen werden kann.

2. Kassette nach Anspruch 1 mit einer Einrichtung (9) zur Begrenzung der maximalen Verschiebbarkeit der zweiten Andruckplatte.

3. Kassette nach Anspruch 1 oder 2, wobei die erste Andruckplatte (4) mindestens in einem Bereich verschiedener Positionen der zweiten Andruckplatte (5) von dem ersten Ende des Stapelbereichs bis unmittelbar an die zweite Andruckplatte bewegbar ist.

4. Kassette nach Anspruch 1, 2 oder 3, mit einer Einrichtung (8) zur Begrenzung der maximalen Verschiebbarkeit der ersten Andruckplatte.

5. Kassette nach einem der vorhergehenden Ansprüche, wobei die erste und die zweite Andruckplatte auf Schienen (3) angeordnet sind.

6. Kassette nach einem der vorhergehenden Ansprüche, die so ausgebildet ist, daß Blätter durch mindestens eine der genannten Öffnungen in die Kassette eingeführt werden können.

7. Kassette nach einem der vorhergehenden Ansprüche, die so ausgebildet ist, daß Blätter durch mindestens eine der genannten Öffnungen aus der Kassette ausgegeben werden können.

8. Kassette nach einem der vorhergehenden Ansprüche, dadurch gekennzeichnet, daß das Gehäuse ein Fenster (19) zur Aufnahme einer Freigabeeinrichtung (22) eines Dienstleistungsautomaten aufweist und daß die genannte Verschlußeinrichtung (15, 16, 17, 18) geöffnet werden kann, wenn eine solche Freigabeeinrichtung (22) durch das Fenster (19) hindurchgeschoben wird.

9. Kassette nach einem der vorhergehenden Ansprüche, dadurch gekennzeichnet, daß in dem Gehäuse (14) ein Speichermedium (27) zur Speicherung von Informationen Über den Inhalt der Stapel (12, 13) angeordnet ist und daß der Inhalt des Speichermediums von einer Übertragungseinrichtung (26) eines Dienstleistungsautomaten lesbar und veränderbar ist.

10. Kassette nach einem der vorhergehenden Ansprüche, wobei das Gehäuse (14) quaderförmig ist.

11. Kassette nach einem der vorhergehenden Ansprüche, wobei die erste Einrichtung eine Öffnung (10) an einem Ende des Gehäuses (14) und die zweite Einrichtung eine Öffnung (11) an dem gegenüberliegenden Ende des Gehäuses (14) aufweist.

12. Kassette nach einem der vorhergehenden Ansprüche, wobei die Verschlußeinrichtungen Verschlußplatten (17, 16) und zum Verriegeln der Verschlußplatten in einer geschlossenen Stellung bezüglich der Öffnungen sowie zum Entriegeln und Zurückziehen der Verschlußplatten zur Freigabe der Öffnungen Schließmittel (15, 16) aufweisen.

13. Kassette nach Anspruch 12, dadurch gekennzeichnet, daß vor jeder Öffnung (10 bzw. 11) ein Paar durch die Schließmittel (15; 16) gemeinsam bewegbarer Verschlußplatten (17; 18) angeordnet ist und daß die beiden Paare der Verschlußplatten (17; 18) mechanisch miteinander gekoppelt und gemeinsam vor die Öffnungen (10, 11) schiebbar sind, wobei die Verschlußplatten (17; 18) eines Paares in einer ersten Stellung die jeweilige Öffnung (10 bzw. 11) für einen ungehinderten Blatttranport freigeben und in einer zweiten Stellung gemeinsam verschließen.

14. Kassette nach Anspruch 12 oder 13, dadurch gekennzeichnet, daß die Verschlußplatten (17; 18) in ihrer Verschieberichtung eine flexible und senkrecht dazu eine starre Struktur aufweisen.

15. Kassette nach Anspruch 12, dadurch gekennzeichnet, daß die erste und die zweite Einrichtung auf der entsprechenden Seite (6; 7) innerhalb des Gehäuses (14) jeweils ein den entsprechenden Stapel (12 bzw. 13) begrenzendes Zuführsystem (23) für die Blätter (2) aufweisen, daß auf Schlitze (28) im Gehäuse (14) ausgerichtete Tore (29) der Zuführsysteme (23) paarweise einen Durchlaß (28, 29) für einen ungehinderten Blatttransport bilden und daß jeder Durchlaß (28, 29) mindestens eine der genannten Verschlußplatten (17 bzw. 18) zum Verschließen aufweist, die von den Schließmitteln (15; 16) zwischen den entsprechenden Schlitz (28) und das Tor (29) schiebbar und in dieser Stellung verriegelbar ist.

16. Kassette nach einem der Ansprüche 1 bis 11, dadurch gekennzeichnet, daß das Gehäuse (14) auf jeder der beiden Seiten (6; 7) ein Deckbandsystem (30) zum Verschließen des Gehäuses (14) aufweist, daß das Deckbandsystem (30) einen auf Gleitschienen (31) über dem entspechenden Stapel (12 bzw. 13) verschiebbaren Wagen (32) mit zwei auf Abstand parallel zueinander angeordneten äußeren Führungsrollen (33; 34), zwei einen Rollverschluß (60) des Gehäuses (14) bildende und den entsprechenden Stapel (12 bzw. 13) begrenzende Deckbänder (38; 39) und Rollen (35; 36) aufweist, wobei die Deckbänder (38; 39) in einer Deckblattebene des entsprechenden Stapels (12 bzw. 13) von Festpunkten (40; 41) am Gehäuse (14) zur nächstgelegenen Führungsrolle (33; 34) geführt sind, diese umschlingen und parallel zur Deckblattebene in einer Verschlußebene (42) als Rollverschluß (60) zurück auf im Gehäuse (14) angeordnete Bandwickeleinrichtungen (37) gezogen sind.

17. Kassette nach Anspruch 16, dadurch gekennzeichnet, daß mindestens eines der Deckbänder (38; 39) in seiner Ebene in Abrollrichtung flexibel und senkrecht dazu starr ist.

18. Kassette nach Anspruch 16 oder 17, dadurch gekennzeichnet, daß in einer Endstellung (40 bzw. 41) des Wagens (32) ein Verschlußkeil (54) mittels der Schließmittel (15, 16) zwischen die beiden äußeren führungsrollen (33, 34) einschiebbar ist, um den Wagen (32) in der Endstellung (40 bzw. 41) zu verriegeln und das Gehäuse (14) zu verschließen.

19. Anordnung mit einer Kassette nach Anspruch 16, 17 oder 18 und einer Vorrichtung zur Aufnahme der Kassette, wobei die Vorrichtung einen Kassettenkanal (20, 20') und eine Zuführeinrichtung (46) aufweist, die an zwei gegenüberliegenden Kanalwänden (21) des Kassettenkanals (20) verschiebbar so angeordnet ist, daß sie auf das Deckbandsystem (30) zustellbar *ist,* ein Gleiter (48) der Zuführeinrichtung (46) mit dem Wagen (32) zur gemeinsamen Verschiebung koppelt, und beim Verschieben des Wagens (32) und des Gleiters (48) ein Blatttransport zwischen dem Deckband (38 bzw. 39) und einem Endlosband (42) der Zuführeinrichtung (46) erfolgen kann.

## Claims

1. Cassette for holding flexible sheets (2) in a first and a second stack (12, 13), comprising a housing (14) with an openable lid, a stacking region for the first and the second stack in the housing, a first and a second pressing plate (4, 5), which pressing plates are displaceable in the stacking region independently of each other and in substantially parallel alignment on a common axis in order to delimit the first and the second stack, a first arrangement (10; 23) having an opening (10; 28, 29) for transporting a sheet to and/or from the first stack, a second arrangement (11; 23) having an opening (11) for transporting a sheet to and/or from the second stack, the first and the second pressing plate (4, 5) being pressed towards the first and the second arrangement, respectively, and comprising a closure arrangement (15, 16, 17, 18; 60) for closing the openings of the first and the second arrangement;
characterised in that the first and the second arrangement (10; 23; 11) are so disposed that they cooperate with the first and the second stack at a first and a second end, respectively, of the stacking region, in that the first and the second pressing plate (4, 5) are biassed in substantially opposite directions and in that the second pressing plate (5) is displaceable, at least in a range of different positions of the first pressing plate (4), from the second end of the stacking region directly up to the first pressing plate, whereby at least part of the stacking region can selectively be occupied by either the first or the second stack.

2. Cassette according to claim 1, having a device (9) for limiting the maximum displaceability of the second pressing plate.

3. Cassette according to claim 1 or 2, wherein the first pressing plate (4) is movable, at least in a range of different positions of the second pressing plate (5), from the first end of the stacking region directly up to the second pressing plate.

4. Cassette according to claim 1, 2 or 3, having a device (8) for limiting the maximum displaceability of the first pressing plate.

5. Cassette according to any one of the preceding claims, wherein the first and the second pressing plate are arranged on rails (3).

6. Cassette according to any one of the preceding claims that is so constructed that sheets can be introduced into the cassette through at least one of said openings.

7. Cassette according to any one of the preceding claims that is so constructed that sheets can be issued from the cassette through at least one of said openings.

8. Cassette according to any one of the preceding claims, characterised in that the housing has a window (19) for receiving a releasing device (22) of an automatic service machine, and in that said closure device (15, 16, 17, 18) can be opened when such a releasing device (22) is pushed through the window (19).

9. Cassette according to any one of the preceding claims, characterised in that a storage medium (27) for storing information on the contents of the stacks (12, 13) is arranged in the housing (14), and in that the contents of the storage medium can be read and altered by a transmission device (26) of an automatic service machine.

10. Cassette according to any one of the preceding claims, wherein the housing (14) is cuboid.

11. Cassette according to any one of the preceding claims, wherein the first arrangement has an opening (10) at one end of the housing (14) and the second arrangement has an opening (11) at the opposite end of the housing (14).

12. Cassette according to any one of the preceding claims, wherein the closure devices have closure plates (17, 18) and have closing means (15, 16) for locking the closure plates in a closed position in relation to the openings and for unlocking and drawing back the closure plates to uncover the openings.

13. Cassette according to claim 12, characterised in that a pair of closure plates (17; 18) which are movable together by the closing means (15; 16) is arranged in front of each opening (10 or 11), and in that the two pairs of closure plates (17; 18) are mechanically coupled to each other and can be pushed in front of the openings (10, 11) together, the closure plates (17; 18) of a pair uncovering the respective opening (10 or 11) for unhindered sheet transport in a first position and together closing the respective opening (10 or 11) in a second position.

14. Cassette according to claim 12 or 13, characterised in that the closure plates (17; 18) have a flexible structure in their direction of displacement and a rigid structure perpendicular thereto.

15. Cassette according to claim 12, characterised in that the first and the second arrangement each have on the respective side (6; 7) inside the housing (14) a feed system (23) for the sheets (2) which delimits the respective stack (12 or 13), in that gates (29) of the feed systems (23), which gates are aligned with apertures (28) in the housing (14), form in pairs a passage (28, 29) for unhindered sheet transport, and in that each passage (28, 29) has a least one of said closure plates (17 or 18) for closure purposes, which closure plate can be pushed by the closing means (15; 16) between the respective aperture (28) and the gate (29) and locked in that position.

16. Cassette according to any one of claims 1 to 11, characterised in that the housing (14) has on each of the two sides (6; 7) a covering belt system (30) for closing the housing (14), in that the covering belt system (30) comprises a carriage (32) having two outer guide rollers (33; 34) arranged parallel to and spaced from each other, which carriage is displaceable over the respective stack (12 or 13) on sliding rails (31), two covering belts (38; 39) forming a roll-up closure (60) of the housing (14) and delimiting the respective stack (12 or 13), and rollers (35; 36), the covering belts (38; 39) being guided in a topmost sheet plane of the respective stack (12 or 13) from fixed points (40; 41) on the housing (14) to the nearest guide roller (33; 34), passing around said roller and being drawn back, parallel to the topmost sheet plane, in a closure plane (42) as a roll-up closure (60) onto belt spooling devices (37) arranged in the housing (14).

17. Cassette according to claim 16, characterised in that at least one of the covering belts (38; 39) is flexible in its plane in the unrolling direction and is rigid perpendicular thereto.

18. Cassette according to claim 16 or 17, characterised in that, in one end position (40 or 41) of the carriage (32), a closing wedge (54) can be pushed between the two outer guide rollers (33, 34) by means of the closing means (15; 16) in order to lock the carriage (32) in the end position (40 or 41) and close the housing (14).

19. Arrangement comprising a cassette according to claim 16, 17 or 18 and an apparatus for receiving the cassette, wherein the apparatus has a cassette channel (20, 20') and a feed device (46) which is displaceably arranged on two opposing channel walls (21) of the cassette channel (20) in such a manner that it can be presented to the covering belt system (30), a slide (48) of the feed device (46) couples with the carriage (32) for displacement together therewith, and, upon displacing the carriage (32) and the slide (48), transport of a sheet between the covering belt (38 or 39) and an endless belt (42) of the feed device (46) can take place.

## Revendications

1. Cassette pour recevoir des feuilles flexibles (2) dans une première (12) et une seconde piles (13), cette cassette comportant un coffret (14) pourvu d'un couvercle à ouvrir, une zone de réception de la première et de la seconde piles dans le coffret, une première et une seconde plaques de pression (4, 5) qui sont disposées indépendamment l'une de l'autre dans la zone d'empilage et qui sont sensiblement parallèles en pouvant se déplacer en translation sur un axe commun de façon à délimiter la première et la seconde piles, un premier dispositif (10 ; 23) pourvu d'une ouverture (10 ; 28, 29) pour le transport d'une feuille jusqu'à la première pile et/ou à partir de celle-ci, un second dispositif (11 ; 23) pourvu d'une ouverture (11) pour un transport d'une feuille jusqu'à la seconde pile et/ou à partir de celle-ci, la première et la seconde plaques de pression (4, 5) étant poussées vers le premier ou le second dispositif, ainsi qu'un dispositif de fermeture (15, 16, 17, 18 ; 60) pour assurer la fermeture dès ouvertures du premier et du second dispositifs ;
- caractérisé en ce que le premier et le second dispositifs (10 ; 23 ; 11) sont disposés de telle sorte qu'ils coopèrent avec la première et la seconde piles à une première ou à seconde extrémité de la zone d'empilage, en ce que la première et la seconde plaques de pression (4, 5) sont précontraintes dans des directions sensiblement opposées et en ce que la seconde plaque de pression (5) est déplaçable en translation au moins dans un domaine de positions différentes de la première plaque de pression (4) depuis la seconde extrémité de la zone d'empilage jusque directement à la première plaque de pression, de telle sorte qu'au moins une partie de la zone d'empilage puisse être sélectivement occupée soit par la première pile soit par la seconde pile.

2. Cassette selon la revendication 1, comportant un dispositif (9) pour limiter la capacité maximale de translation de la seconde plaque de pression.

3. Cassette selon une des revendications 1 ou 2, la première plaque de pression (4) étant déplaçable au moins dans un domaine de positions différentes de la seconde plaque de pression 5 depuis la première extrémité de la zone d'empilage jusque directement à la seconde plaque de pression.

4. Cassette selon une des revendications 1, 2 ou 3, comportant un dispositif (8) pour limiter la capacité maximale de translation de la première plaque de pression.

5. Cassette selon une des revendications précédentes, où la première ou la seconde plaque de pression sont disposées sur des barrettes (3).

6. Cassette selon une des revendications précédentes, qui est agencée de façon que des feuilles puissent être introduites dans la cassette par au moins une des ouvertures précitées.

7. Cassette selon une des revendications précédentes, qui est agencée de telle sorte que des feuilles puissent être sorties de la cassette par au moins une des ouvertures précitées.

8. Cassette selon une des revendications précédentes, caractérisée en ce que le coffret comporte une fenêtre (19) pour recevoir un dispositif de libération (22) d'un automate de service et en ce que le dispositif de fermeture précité (15, 16, 17, 18) peut être ouvert quand ledit dispositif de libération (22) est engagé à travers la fenêtre (19).

9. Cassette selon une des revendications précédentes, caractérisée en ce qu'il est prévu dans le coffret (14) un moyen de mémorisation (27) pour mémoriser des informations concernant les contenus des piles (12, 13) et en ce que le contenu de l'agent de mémorisation est lisible et modifiable par un dispositif de transmission (26) d'un automate de service.

10. Cassette selon une des revendications précédentes, où le coffret (14) a une forme parallélépipédique.

11. Cassette selon une des revendications précédentes, où le premier dispositif comporte une ouverture (10) située à une extrémité du coffret (14) et le second dispositif comporte une ouverture (11) située à l'extrémité opposée du coffret (14).

12. Cassette selon une des revendications précédentes, où les dispositifs de fermeture comportent des plaques de fermeture (17, 18) et sont pourvus de moyens de fermeture (15, 16) pour verrouiller les plaques de fermeture dans une position d'obturation des ouvertures et également pour déverrouiller et rétracter les plaques de fermeture pour une libération des ouvertures.

13. Cassette selon la revendication 12, caractérisée en ce qu'il est prévu devant chaque ouverture (10 ou 11) une paire de plaques de fermeture (17 ; 18), déplaçables ensemble par le moyen de fermeture (15 ; 16) et en ce que les deux paires de plaques de fermeture (17 ; 18) sont accouplées mécaniquement l'une avec l'autre et sont déplaçables ensemble en translation devant les ouvertures (10, 11), les plaques de fermeture (17 ; 18) d'une paire produisant ensemble, dans une première position, le dégagement de l'ouverture correspondante (10 ou 11) pour un transport de feuille sans entrave et produisant ensemble une fermeture dans une seconde position.

14. Cassette selon une des revendications 12 ou 13, caractérisée en ce que les plaques de fermeture (17 ; 18) comportent une structure flexible dans leur direction de translation et une structure rigide dans la direction perpendiculaire.

15. Cassette selon la revendication 12, caractérisée en ce que le premier et le second dispositifs comportent, sur le côté correspondant (6 ; 7), à l'intérieur du coffret (14) respectivement un système d'introduction (23) de feuilles (2) délimitant la pile correspondante (12 ou 13), en ce que des portes (29) des systèmes d'introduction (23), orientées vers des fentes (28) prévues dans le coffret (14), forment par paire un passage (28, 29) pour un transport de feuille sans entrave et en ce que chaque passage (28, 29) est associé à au moins une des plaques de fermeture précitées (17 ou 18) pour produire une fermeture, ladite plaque étant déplaçable par les moyens de fermeture (15 ; 16) entre la fente correspondante (28) et la porte (29) et pouvant être verrouillée dans cette position.

16. Cassette selon une des revendications 1 à 11, caractérisée en ce que le coffret (14) comporte, sur chacun des deux côtés (6 ; 7), un système à bandes de recouvrement (30) pour la fermeture du coffret (14) en ce que le système à bandes de recouvrement (30) comporte un chariot (32) , déplaçable au-dessus de la pile correspondante (12 ou 13) sur des glissières (31) et pourvu de deux rouleaux extérieurs de guidage (33 ; 34) disposés parallèlement et à distance l'un de l'autre, deux bandes de recouvrement (38 ; 39) formant une fermeture enroulable (60) pour le coffret (14) et délimitant la pile correspondante (12 ou 13) ainsi que des rouleaux (35 ; 36), les bandes de recouvrement (38 ; 39) étant guidées dans un plan de feuille supérieure de la pile correspondante (12 ou 13) depuis des points fixes (40 ; 41) du coffret (14) jusqu'à un rouleau de guidage immédiatement adjacent (33 ; 34) en entourant celui-ci et étant tiré parallèlement au plan de feuille supérieure dans un plan de fermeture (42) sous forme d'une fermeture enroulable (60) pour être rétractées ou au moyen de dispositifs enrouleurs de bandes (37) disposés dans le coffret (14).

17. Cassette selon la revendication 16, caractérisée en ce qu'au moins une des bandes de recouvrement (38 ; 39) est flexible dans son plan dans la direction d'enroulement et rigide dans la direction perpendiculaire.

18. Cassette selon la revendication 16 ou 17, caractérisée en ce que, dans une position limite (40 ou 42) du chariot (32), un coin de fermeture (54) peut être engagé à l'aide des moyens de fermeture (15, 16) entre les deux rouleaux extérieurs de guidage (33, 34) de façon à verrouiller le chariot (32) dans la position limite (40 ou 41) et à fermer le coffret (14).

19. Ensemble comprenant une cassette selon les revendications 16, 17 ou 18 et un dispositif de réception de la cassette, ce dispositif comportant un canal (20, 20') de passage de cassette et un dispositif d'introduction (46), disposé de façon à se déplacer en translation sur deux parois mutuellement opposées (21) du canal (20) de passage de cassette de telle sorte qu'il puisse être avancé vers le système à bande de recouvrement (30) , un coulisseau (48) du dispositif d'introduction (46) est accouplé avec le chariot (32) pour une translation commune et, lors d'un déplacement du chariot (32) et du coulisseau (48), un transport de feuille peut s'effectuer entre la bande de recouvrement (38 ou 39) et une bande sans fin (42) du dispositif d'introduction (46).
